# FASCICULE DE BREVET EUROPEEN

(11) **EP 1 298 257 B1**
(45) Date de publication et mention de la délivrance du brevet: **23.11.2005**
(21) Numéro de dépôt: 02292328.8
(22) Date de dépôt: 23.09.2002
(51) Int. Cl.: E03B 7/07, E03C 1/02

(54) **Elément de raccord de plomberie**
Verbindungselement für Sanitärinstallationen
Connecting element for plumbing

(30) Priorité: 01.10.2001 FR 0112579
(43) Date de publication de la demande: 02.04.2003
(73) Titulaire: Celec Conception Electronique, 76270 Neufchâtel-en-Bray (FR)
(72) Inventeur: Martin, Christian, 60220 Formerie (FR)
(74) Mandataire: Kohn, Philippe

(56) Documents cités:
- EP-A- 0 429 292
- DE-U- 9 403 876
- GB-A- 870 938
- US-A- 2 764 266
- US-A- 6 035 887

## Description

L'invention concerne un élément de raccord de plomberie.

L'invention concerne plus particulièrement un élément de raccord de plomberie, du type qui comporte au moins un corps sensiblement tubulaire orienté suivant une première direction axiale générale, dont une première extrémité libre comporte un premier orifice de raccordement, dont une seconde extrémité libre opposée comporte un second orifice de raccordement, et du type dans lequel une vanne est interposée dans le corps tubulaire entre les premier et second orifices de raccordement, du type qui comporte un tronçon tubulaire, articulé par rapport au corps autour d'au moins une seconde direction axiale sécante à la première direction générale du corps, dont l'extrémité libre forme la seconde extrémité libre de l'élément de raccord, pour permettre le raccordement du second orifice suivant au moins une direction différente de la direction axiale générale du corps, du type dans lequel le tronçon tubulaire comporte une extrémité intermédiaire d'articulation, opposée à son extrémité libre, qui est munie d'une collerette annulaire dont une face transversale est montée tournante au contact d'une face transversale d'une collerette annulaire complémentaire qui est portée par une extrémité d'articulation du corps.

On connaît de nombreux exemples d'élément de raccord de plomberie de ce type.

Le document EP-A1-0.429.292 décrit et représente un système de compteur d'eau et de robinet d'arrêt comportant des éléments tubulaires télescopiques orientés suivant une première direction axiale. Un tube extérieur est destiné à recevoir à une de ses extrémités un logement destiné à recevoir un bloc comportant un corps destiné à recevoir un montage de compteur d'eau et une vanne anti-retour. Le corps est réalisé en deux parties. Une partie comporte une première pipe qui comporte un premier orifice de raccordement, et l'autre partie comporte une seconde pipe qui comporte un second orifice de raccordement. Chaque pipe est articulée par rapport au bloc autour d'au moins une seconde direction axiale sécante à la direction générale du bloc. En particulier, chaque pipe comporte un tronçon d'articulation qui pénètre de manière tournante dans un tronçon d'articulation de chaque partie associée au bloc. A cet effet, chaque tronçon d'articulation de chaque pipe comporte une collerette dont une face transversale est en appui plan sur une face d'une collerette du tronçon d'articulation de la partie associée. La collerette comporte une portée cylindrique qui est reçue dans une portée cylindrique faisant saillie à partie de la face transversale de la collerette de la partie de bloc associée, et les portées cylindriques sont immobilisées extérieurement par un anneau de maintien indépendant.

Le guidage en rotation au niveau du raccordement du bloc et de chaque extrémité libre est donc assuré par la rotation des extrémités libres tubulaires dans chaque partie elle aussi tubulaire, celles-ci étant maintenues extérieurement par l'anneau de maintien.

Les deux pipes sont agencées à la même extrémité du système de compteur d'eau et de robinet d'arrêt, et sont donc très proches les unes des autres ce système étant destiné à servir de compteur d'eau en étant intercalé dans une installation déjà existante.

L'invention propose un élément spécifiquement destiné au raccord d'éléments de plomberie du type décrit précédemment.

Dans ce but, l'invention telle que définie par la revendication 1 annexée propose un élément de raccord de plomberie du type décrit précédemment avec une collerette annulaire de l'extrémité intermédiaire d'articulation du tronçon tubulaire qui comporte une gorge annulaire qui débouche dans sa face transversale et qui est destinée à recevoir une portion tubulaire complémentaire faisant saillie à partir de la face transversale de la collerette annulaire portée par l'extrémité d'articulation du corps.

Selon d'autres caractéristiques de l'invention :
- l'élément comporte des moyens d'immobilisation angulaire des collerettes annulaires l'une par rapport à l'autre ;
- l'élément comporte des moyens d'indexation de la position angulaire des collerettes annulaires l'une par rapport à l'autre ;
- l'élément comporte des moyens de serrage des collerettes annulaires l'une contre l'autre ;
- les moyens d'immobilisation, d'indexation, et de serrage sont constitués d'au moins deux vis réparties angulairement à intervalles réguliers qui traversent les collerettes annulaires ;
- l'extrémité intermédiaire d'articulation du tronçon tubulaire est montée tournante autour d'un axe perpendiculaire à la première direction axiale générale du corps ;
- le tronçon tubulaire est rectiligne pour permettre le raccordement du second orifice suivant une direction unique ;
- le tronçon tubulaire est coudé à angle droit pour permettre le raccordement du second orifice suivant au moins deux directions différentes ;
- le corps comporte un filtre qui est interposé entre son extrémité d'articulation et la vanne ;
- le corps comporte un robinet de régulation de débit qui est interposé entre son extrémité d'articulation et le filtre ;
- la vanne est une électrovanne de type tout ou rien ;
- l'électrovanne est commandée par un module électronique associé à un capteur optique.

D'autres caractéristiques et avantages de l'invention apparaîtront à la lecture de la description détaillée qui suit pour la compréhension de laquelle on se reportera aux dessins annexés dans lesquels :
- la figure 1 est une vue en coupe partielle d'un premier mode de réalisation d'un élément de raccord de plomberie selon l'invention ;
- la figure 2 est une vue en coupe partielle d'un second mode de réalisation d'un élément de raccord de plomberie selon l'invention ; et
- les figures 3 à 6 sont des vues, suivant une direction perpendiculaire à la direction générale du corps, de l'élément de raccord de plomberie de la figure 2, représentant chacune une position angulaire différente du tronçon tubulaire.

Dans la description qui va suivre, des chiffres de référence identiques désignent des pièces identiques ou ayant des fonctions similaires.

On a représenté aux figures 1 et 2 deux modes de réalisation d'un élément 10 de raccord de plomberie.

L'élément 10 de raccord de plomberie comporte au moins un corps 12 sensiblement tubulaire orienté suivant une première direction axiale générale A. L'élément 10 comporte une première extrémité libre 14 tubulaire qui comporte un premier orifice 16 de raccordement, et il comporte une seconde extrémité libre 18 opposée qui comporte un second orifice de raccordement 20.

De manière connue, l'extrémité libre 14 tubulaire est par exemple taraudée intérieurement de manière à permettre le vissage d'un conduit fileté d'usage conventionnel en plomberie.

D'une manière analogue, l'extrémité libre 18 tubulaire est par exemple filetée extérieurement de manière à permettre son vissage dans un conduit taraudé d'usage conventionnel en plomberie.

A titre d'exemple et de manière non limitative de l'invention, le premier orifice 16 est par exemple un conduit de sortie d'eau et le second conduit 20 est par exemple un conduit d'arrivée d'eau. La première extrémité libre 14 tubulaire est par exemple coudée à angle droit de manière à permettre le branchement du premier orifice au dos d'un élément sanitaire tel qu'un urinoir.

De manière connue, une vanne 22 est interposée dans le corps tubulaire 12 entre les premier et second orifices 16, 18 de raccordement.

Dans le mode de réalisation préféré de l'invention, et de manière non limitative de celle-ci, la vanne 22 est par exemple constituée d'une électrovanne de type tout ou rien, notamment une électrovanne conventionnelle dont un tiroir interne (non représenté) est actionné par un solénoïde dont l'ouverture est commandée par un module électronique associé à un capteur optique (non représentés). Le module électronique est alimenté par pile ou par secteur.

Conformément à l'invention, l'élément 10 de raccord de plomberie comporte un tronçon tubulaire 24, articulé par rapport au corps 12 autour d'au moins une seconde direction axiale B sécante à la première direction générale A du corps 12, dont l'extrémité libre forme la seconde extrémité libre 18 de l'élément 12 de raccord, pour permettre le raccordement du second orifice 20 suivant au moins une direction C différente de la direction axiale A générale du corps 12.

Dans le premier mode de réalisation qui est représenté à la figure 1, le tronçon tubulaire 24 est rectiligne et il est articulé autour d'une seconde direction axiale B qui est perpendiculaire à la première direction générale A du corps 12. De ce fait, la direction B d'articulation et la direction C du second orifice 20 sont confondues. Le tronçon tubulaire 24 permet donc le raccordement du second orifice 20 perpendiculairement à la direction axiale A générale du corps 12.

Dans le second mode de réalisation, le tronçon tubulaire 24 est coudé à angle droit, et il est articulé autour d'une seconde direction axiale B qui est perpendiculaire à la première direction générale A du corps 12. La direction C du second orifice 20 étant perpendiculaire à la direction d'articulation B, le tronçon tubulaire 24 permet donc, en fonction de la position angulaire de son articulation, le raccordement du second orifice 20 suivant au moins une direction C située dans un plan parallèle à la direction axiale A générale du corps 12.

Avantageusement, le tronçon tubulaire 24 associé au premier mode de réalisation et le tronçon tubulaire 24 associé au second mode de réalisation sont interchangeables.

Il sera compris que cette disposition n'est pas limitative des deux modes de réalisation de l'invention, et que la seconde direction B d'articulation pourrait ne pas être perpendiculaire avec la première direction générale A du corps, mais former un angle déterminé avec celle-ci.

D'une manière analogue, il sera compris que, de manière non limitative du second mode de réalisation de l'invention, la direction C du second orifice 20 pourrait n'être pas perpendiculaire à la direction d'articulation B, mais former un angle aigu ou obtu déterminé avec celle-ci.

Dans chacun des modes de réalisation, le tronçon tubulaire 24 comporte une extrémité 26 intermédiaire d'articulation, opposée à son extrémité libre 18, qui est munie d'une collerette 28 annulaire dont une face transversale 30 est montée tournante au contact d'une face transversale 32 d'une collerette annulaire 34 complémentaire qui est portée par une extrémité 36 d'articulation du corps 12.

Ainsi, l'extrémité 26 intermédiaire d'articulation, montée tournante autour de l'axe B perpendiculaire à la première direction axiale A générale du corps, permet l'articulation du tronçon tubulaire 24.

Plus particulièrement, la collerette annulaire 28 de l'extrémité intermédiaire 26 d'articulation du tronçon tubulaire 24 comporte une gorge annulaire 38 qui débouche dans sa face transversale 30 et qui est destinée à recevoir une portion tubulaire 40 complémentaire faisant saillie à partir de la face transversale 32 de la collerette annulaire 34 portée par l'extrémité 36 d'articulation du corps 12.

Par ailleurs, l'élément de raccord 12 comporte des moyens de serrage des collerettes annulaire 28 et 34 l'une contre l'autre, notamment pour de garantir une bonne étanchéité de l'élément de raccord 12 lorsqu'il est traversé par un flux d'eau.

L'élément de raccord 12 comporte aussi des moyens d'immobilisation angulaire des collerettes annulaires 28, 34 l'une par rapport à l'autre, et moyens d'indexation de la position angulaire des collerettes annulaires 28, 34 l'une par rapport à l'autre.

Cette disposition est particulièrement avantageuse puisqu'elle permet, en particulier dans le cadre du second mode de réalisation qui a été représenté à la figure 2, de mettre en position de manière précise le tronçon tubulaire 24 par rapport au corps 12 et de le maintenir dans cette position, avant d'assurer l'étanchéité de l'élément de raccord 12 à l'aide des moyens de serrage.

De préférence, les moyens d'immobilisation, d'indexation, et de serrage sont constitués d'au moins deux vis (non représentées) réparties angulairement à intervalles réguliers qui traversent les collerettes annulaires 28, 34. A cet effet, comme l'illustrent les figures 3 à 6, la collerette annulaire 34 comporte par exemple quatre perçages 42 répartis angulairement à 90 degrés les uns des autres, et qui sont destinés à recevoir des vis (non représentées) qui peuvent être vissées dans quatre perçages correspondants (non représentés) de la collerette annulaire 28.

Cette configuration permet, dans le cadre du premier mode de réalisation qui a été représenté à la figure 1, d'assurer la fixation du tronçon tubulaire 24 suivant sa position unique.

Cette configuration est de plus particulièrement avantageuse, puisqu'elle permet, dans le cadre du second mode de réalisation qui a été représenté aux figures 2 à 6, d'orienter le tronçon tubulaire 24 suivant quatre positions différentes représentées aux figures 3 à 6.

Ainsi, comme l'illustre la figure 3, la direction C de l'orifice 20 peut être orientée suivant deux positions opposées, représentées aux figures 3 et 5, qui sont parallèles à la direction générale A du corps 12, ou suivant deux suivant deux positions opposées représentées aux figures 4 et 6, qui sont perpendiculaires à la direction générale A du corps 12, suivant la position initiale de montage du tronçon tubulaire 24.

Il sera compris qu'un nombre supérieur de vis et de perçages associés répartis angulairement de manière régulière sur les collerettes 28, 34 offrirait un plus grand nombre de positions.

Il sera aussi compris que l'on pourrait envisager l'utilisation de moyens d'immobilisation, d'indexation, et de serrage différents, tels qu'un collier (non représenté) à gorge conique monté extérieurement sur une périphérie conique des collerettes 28, 34. Un tel collier permettrait de mettre en position le tronçon tubulaire 24 suivant un nombre élevé de positions établies avant le serrage dudit collier.

Avantageusement, comme l'illustre la figure 3, le corps 12 comporte, en amont de l'électrovanne 22, un filtre (non représenté) qui est interposé entre son extrémité d'articulation et la vanne 22. Le filtre est par exemple logé dans un alésage 44 qui est formé dans un bossage 46 venu de matière avec le corps 12, qui est fermé par un bouchon 48, et qui communique avec l'électrovanne 22. Par ailleurs, comme l'illustrent les figures 1 et 2, le corps 12 comporte un robinet de régulation de débit qui est interposé entre son extrémité d'articulation 36 et le filtre qui est logé dans l'alésage 44. Le robinet est par exemple formé d'un pointeau qui est reçu dans un alésage 50 qui communique avec l'alésage 44.

Enfin, l'élément 10 peut être fixé à au moins un support extérieur d'une part par l'intermédiaire de vis (non représentées) traversant des perçages 52 d'oreilles 54 qui s'étendent radialement à partir de la première extrémité libre 14 et d'autre part par l'intermédiaire de vis (non représentées) traversant des perçages 56 d'oreilles 58 d'un collier 60 monté autour du tronçon tubulaire 24.

L'invention permet donc de disposer d'un élément de raccord de plomberie pouvant être adapté à de nombreuses configuration de montage.

## Revendications

1. Elément (10) de raccord de plomberie, du type qui comporte au moins un corps (12) sensiblement tubulaire orienté suivant une première direction (A) axiale générale, dont une première extrémité libre (14) comporte un premier orifice (16) de raccordement, dont une seconde extrémité libre (18), opposée à la première extrémité libre (14) suivant la première direction (A) axiale générale, comporte un second orifice (20) de raccordement, et du type dans lequel une vanne (22) est interposée dans le corps tubulaire (12) entre les premier (16) et second (20) orifices de raccordement, du type qui comporte un tronçon tubulaire (24), articulé par rapport au corps (12) autour d'au moins une seconde direction axiale (B) sécante à la première direction générale (A) du corps (12), dont l'extrémité libre forme la seconde extrémité libre (18) de l'élément de raccord (10), pour permettre le raccordement du second orifice (20) suivant au moins une direction (C) différente de la direction axiale générale (A) du corps (12), du type dans lequel le tronçon tubulaire (24) comporte une extrémité intermédiaire (26) d'articulation, opposée à son extrémité libre (18), qui est munie d'une collerette annulaire (28) dont une face transversale (30) est montée tournante au contact d'une face transversale (32) d'une collerette (34) annulaire complémentaire qui est portée par une extrémité (36) d'articulation du corps (12), la collerette annulaire (28) de l'extrémité (26) intermédiaire d'articulation du tronçon tubulaire (24) comportant une gorge (38) annulaire qui débouche dans sa face transversale (30) et qui est destinée à recevoir une portion tubulaire (40) complémentaire faisant saillie à partir de la face transversale (32) de la collerette annulaire (34) portée par l'extrémité d'articulation (36) du corps (12).

2. Elément (10) de raccord selon la revendication précédente, **caractérisé en ce qu'**il comporte des moyens d'immobilisation angulaire des collerettes annulaires (28, 34) l'une par rapport à l'autre.

3. Elément (10) de raccord selon la revendication précédente, **caractérisé en ce qu'**il comporte des moyens d'indexation de la position angulaire des collerettes annulaires (28, 34) l'une par rapport à l'autre.

4. Elément (10) de raccord selon l'une des revendications 1 à 3, **caractérisé en ce qu'**il comporte des moyens de serrage des collerettes annulaires (28, 34) l'une contre l'autre.

5. Elément (10) de raccord selon les revendications 2 à 4 prises en combinaison, **caractérisé en que** les moyens d'immobilisation, d'indexation, et de serrage sont constitués d'au moins deux vis réparties angulairement à intervalles réguliers qui traversent les collerettes annulaires (28, 34).

6. Elément (10) de raccord selon l'une quelconque des revendications 1 à 5, **caractérisé en ce que** l'extrémité intermédiaire d'articulation (26) du tronçon tubulaire (24) est montée tournante autour d'un axe (B) perpendiculaire à la première direction axiale générale (A) du corps (12).

7. Elément (10) de raccord selon l'une quelconque des revendications 1 à 6, **caractérisé en ce que** le tronçon tubulaire (24) est rectiligne pour permettre le raccordement du second orifice (20) suivant une direction (C) unique.

8. Elément (10) de raccord selon l'une quelconque des revendications 1 à 6, **caractérisé en ce que** le tronçon tubulaire (24) est coudé à angle droit pour permettre le raccordement du second orifice (20) suivant au moins deux directions (C) différentes.

9. Elément (10) de raccord selon l'une quelconque des revendications précédentes, **caractérisé en ce que** le corps (12) comporte un filtre qui est interposé entre son extrémité d'articulation (36) et la vanne (22).

10. Elément (10) de raccord selon la revendication précédente, **caractérisé en ce que** le corps (12) comporte un robinet de régulation de débit qui est interposé entre son extrémité d'articulation (36) et le filtre.

11. Elément (10) de raccord selon l'une quelconque des revendications précédentes, **caractérisé en ce que** la vanne (22) est une électrovanne de type tout ou rien.

12. Elément de raccord selon la revendication précédente, **caractérisé en ce que** l'électrovanne (22) est commandée par un module électronique associé à un capteur optique.

## Patentansprüche

1. Verbindungselement (10) für Sanitärinstallationen mit mindestens einem im wesentlichen röhrenförmigen Hauptteil (12), der nach einer ersten allgemeinen axialen Richtung (A) ausgerichtet ist, dessen erstes, freies Ende (14) eine erste Anschlussöffnung (16) besitzt, und dessen zweites, freies, Ende (18), das dem ersten freien Ende (14) in einer ersten allgemeinen axialen Richtung (A) gegenüberliegt, eine zweite Anschlussöffnung (20) besitzt, wobei ein Ventil (22) in den röhrenförmigen Hauptteil (12) zwischen der ersten Anschlussöffnung (16) und der zweiten Anschlussöffnung (20) eingeschoben wurde, und mit einem röhrenförmigen Abschnitt (24), der gegenüber dem Hauptteil (12) um mindestens eine zweite axiale Richtung (B), welche die erste allgemeine Richtung (A) des Hauptteils (12) schneidet, angelenkt ist, und dessen freies Ende das zweite freie Ende (18) des Verbindungselementes (10) bildet, um den Anschluss der zweiten Öffnung (20) in mindestens einer Richtung (C) zu ermöglichen, die sich von der allgemeinen axialen Richtung (A) des Hauptteils (12) unterscheidet, wobei der röhrenförmige Abschnitt (24) ein dazwischenliegendes, angelenktes Ende (26) besitzt, das dem freien Ende (18) gegenüberliegt, und mit einem ringförmigen Bund (28) versehen ist, dessen eine querverlaufende Seite (30) drehbar mit einer querverlaufenden Seite (32) eines zusätzlichen ringförmigen Bundes (34) montiert ist, der sich an einem angelenkten Ende (36) des Hauptteils (12) befindet, wobei der ringförmige Bund (28) des dazwischenliegenden, angelenkten Endes (26) des röhrenförmigen Abschnittes (24) eine ringförmige Kehle (38) besitzt, welche in die querverlaufende Seite (30) mündet, und die einen zusätzlichen röhrenförmigen Teil (40) aufnehmen soll, der aus der querverlaufenden Seite (32) des ringförmigen Bundes (34) hervorsteht, welcher sich an dem angelenkten Ende (36) des Hauptteils (12) befindet.

2. Verbindungselement (10) nach Anspruch 1, **dadurch gekennzeichnet, dass** es Elemente zur angularen Verriegelung der ringförmigen Bunde (28, 34) zueinander besitzt.

3. Verbindungselement (10) nach dem vorhergehenden Anspruch, **dadurch gekennzeichnet, dass** es Elemente zur Indexierung der Winkelposition der ringförmigen Bunde (28, 34) zueinander besitzt.

4. Verbindungselement (10) nach einem der Ansprüche 1 bis 3, **dadurch gekennzeichnet, dass** es Elemente zum Verklemmen der ringförmigen Bunde (28, 34) gegeneinander besitzt.

5. Verbindungselement (10) nach einem der Ansprüche 2 bis 4 zusammengenommen, **dadurch gekennzeichnet, dass** die Elemente zur Verriegelung, zur Indexierung und zum Verklemmen mindestens aus zwei Schrauben bestehen, die angular in gleichmäßigen Abständen verteilt sind und durch die ringförmigen Bunde (28, 34) hindurch verlaufen.

6. Verbindungselement (10) nach einem der Ansprüche 1 bis 5, **dadurch gekennzeichnet, dass** das dazwischenliegende, angelenkte Ende (26) des röhrenförmigen Abschnittes (24) drehend um eine Achse (B) senkrecht zur ersten allgemeinen axialen Richtung (A) des Hauptteils (12) herum montiert ist.

7. Verbindungselement (10) nach einem der Ansprüche 1 bis 6, **dadurch gekennzeichnet, dass** der röhrenförmige Abschnitt (24) geradlinig ist, um den Anschluss der zweiten Öffnung (20) in einer einzigen Richtung (C) zu ermöglichen.

8. Verbindungselement (10) nach einem der Ansprüche 1 bis 6, **dadurch gekennzeichnet, dass** der röhrenförmige Abschnitt (24) rechtwinklig gebogen ist, um den Anschluss der zweiten Öffnung (20) in mindestens zwei verschiedenen Richtungen (C) zu ermöglichen.

9. Verbindungselement (10) nach einem der vorhergehenden Ansprüche, **dadurch gekennzeichnet, dass** der Hauptteil einen Filter besitzt, der zwischen seinem angelenkten Ende (36) und dem Ventil (22) eingeschoben wird.

10. Verbindungselement (10) nach dem vorhergehenden Anspruch, **dadurch gekennzeichnet, dass** der Hauptteil (12) einen Hahn für die Durchflussregelung besitzt, der zwischen seinem angelenkten Ende (36) und dem Filter eingeschoben wird.

11. Verbindungselement (10) nach einem der vorhergehenden Ansprüche, **dadurch gekennzeichnet, dass** es sich bei dem Ventil (22) um ein Magnetventil mit EIN/AUS-Funktion handelt.

12. Verbindungselement (10) nach dem vorhergehenden Anspruch, **dadurch gekennzeichnet, dass** das Magnetventil (22) von einem Elektronikmodul gesteuert wird, der mit einem optischen Sensor verbunden ist.

## Claims

1. Connecting element (10) for plumbing of the type comprising at least one substantially tubular body (12) oriented in a first general axial direction (A), of which a first free end (14) comprises a first connection opening (16) and of which a second free end (18) remote from the first free end (14) in the first general axial direction (A) comprises a second connection opening (20) and of the type in which a valve (22) is interposed between the first (16) and second (20) connection openings in the tubular body (12), of the type comprising a tubular section (24), articulated with respect to the body (12) about at least one second axial direction (B) secant to the first general direction (A) of the body (12), of which the free end forms the second free end (18) of the connecting element (10), for allowing connection of the second opening (20) in at least one direction (C) different from the general axial direction (A) of the body (12), of the type in which the tubular section (24) comprises an intermediate articulating end (26), remote from its free end (18), which is provided with an annular flange (28) of which a transverse face (30) is rotatably mounted in contact with a transverse face (32) of a complementary annular flange (34) which is carried by an articulating end (36) of the body (12), the annular flange (28) of the intermediate articulating end (26) of the tubular section (24) comprising an annular groove (38) which opens into its transverse face (30) and which is intended to receive a complementary tubular portion (40) protruding from the transverse face (32) of the annular flange (34) carried by the articulating end (36) of the body (12).

2. Connecting element (10) according to the preceding claim, **characterised in that** it comprises means for the angular locking of the annular flanges (28, 34) relative to one another.

3. Connecting element (10) according to the preceding claim, **characterised in that** it comprises means for indexing the angular position of the annular flanges (28, 34) relative to one another.

4. Connecting element (10) according to any one of claims 1 to 3, **characterised in that** it comprises means for fastening the annular flanges (28, 34) one against the other.

5. Connecting element (10) according to claims 2 to 4 taken in combination, **characterised in that** the means for locking, indexing and fastening consist of at least two angularly and uniformly distributed screws which pass through the annular flanges (28, 34).

6. Connecting element (10) according to any one of claims 1 to 5, **characterised in that** the intermediate articulating end (26) of the tubular section (24) is rotatably mounted about an axis (B) perpendicular to the first general axial direction (A) of the body (12).

7. Connecting element (10) according to any one of claims 1 to 6, **characterised in that** the tubular section (24) is rectilinear so as to allow the second opening (20) to be connected in a single direction (C).

8. Connecting element (10) according to any one of claims 1 to 6, **characterised in that** the tubular section (24) is bent at a right angle so as to allow the second opening (20) to be connected in at least two different directions (C).

9. Connecting element (10) according to any one of the preceding claims, **characterised in that** the body (12) comprises a filter which is interposed between its articulating end (36) and the valve (22).

10. Connecting element (10) according to the preceding claim, **characterised in that** the body (12) comprises a valve for regulating the flow rate which is interposed between its articulating end (36) and the filter.

11. Connecting element (10) according to any one of the preceding claims, **characterised in that** the valve (22) is an electromagnetic valve of the on/off type.

12. Connecting element according to the preceding claim, **characterised in that** the electromagnetic valve (22) is controlled by an electronic module associated with an optical sensor.
